# EUROPÄISCHE PATENTSCHRIFT

(11) **EP 0 403 757 B1**
(45) Veröffentlichungstag und Bekanntmachung des Hinweises auf die Patenterteilung: **28.06.1995**
(21) Anmeldenummer: 90107350.2
(22) Anmeldetag: 18.04.1990
(51) Int. Cl.: B01F 3/12, B01F 13/10

(54) **Verwendung einer Vorrichtung zum Suspendieren von graphithaltigen Festschmierstoffen**
Use of a device for suspending graphite-containing solids
L'emploi d'un dispositif pour suspendre du matériau solide de lubrification, qui contient du graphite

(30) Priorität: 16.06.1989 CH 2262/89
(43) Veröffentlichungstag der Anmeldung: 27.12.1990
(73) Patentinhaber: LONZA AG, CH-4002 Basel (CH)
(72) Erfinder: Schmitter, René, Bartenheim/Elsass (FR)
(74) Vertreter: Ebbinghaus, Dieter, Dipl.-Ing.

(56) Entgegenhaltungen:
- EP-A- 0 029 165
- EP-A- 0 050 312
- EP-A- 0 218 989
- GB-A- 1 493 462

## Beschreibung

Die Erfindung betrifft die Verwendung einer Vorrichtung mit einer zylindrischen Ringdüse, in deren oberen Teil ein Einlaßspalt vorgesehen ist, über dem ein Einlaß bezüglich des Querschnitts der Ringdüse konzentrisch angeordnet ist, und mit einer der Ringdüse nachgeordneten Dispergiereinheit, an die ein Intensivmischer anschließt, wobei die Ringdüse eine zur Dispergiereinheit hin gebogene Form hat.

Aus der EP-A 218 989 ist eine Vorrichtung zum Suspendieren von graphithaltigen Festschmierstoffen in einer Trägerflüssigkeit bekannt, bei der die Festschmierstoffe in einer Kolloidmühle und einem nachfolgenden Intensivmischer mit der Trägerflüssigkeit vermischt werden. Es hat sich jedoch bei dieser Vorrichtung herausgestellt, daß in den einzelnen Mischeinheiten, vor allen Dingen aber in der Kolloidmühle, Klumpenbildungen auftreten, so daß keine zufriedenstellende Suspension erreicht wird.

Aus der EP-A-0 050 312 ist eine Vorrichtung zum Dispergieren und Lösen von Polymerpulvern bekannt. Diese Vorrichtung weist eine gerade, trichterförmige Ringdüse auf, der als Dispergiereinheit eine Strahlpumpe nachgeordnet ist. Im oberen Teil der Ringdüse ist ein Einlaß für das Polymerpulver und ein Einlaß für Trägerflüssigkeit vorgesehen. Das durch den zentralen Einlaß eintretende Polymerpulver trifft direkt in der Strahlpumpe auf, ohne vorher von der Trägerflüssigkeit benetzt zu werden. In der Strahlpumpe werden das Polymerpulver und die Trägerflüssigkeit in einer turbulenten Strömung vermischt und aufgelöst.

Hierdurch wird erreicht, daß geringe Schwerkräfte auf die Polymerdispersion übertragen werden, und somit das scherempfindliche, hochmolekulare Polymerpulver schonend in Lösung gebracht wird.

Diese Vorrichtung ist jedoch für eine Suspension von graphithaltigen Festschmierstoffen mit einer Trägerflüssigkeit ungeeignet, da für eine Suspension von graphithaltigen Festschmierstoffen hohe Scherkräfte erforderlich sind.

Aus der GB-A 1 493 462 ist eine Vorrichtung zur Suspensierung in Wasser quellbarer Substanzen, wie z.B. Betonit, bekannt, die eine trichterförmige Ringdüse aufweist. Der Einlaß für die quellbare Substanz ist oberhalb des Trichters im Bereich seines Umfangs angeordnet. Aus diesem Grund wird die Substanz im oberen Abschnitt der Ringdüse auf ihre Wand befördert. Dies bedeutet, daß die Substanz die Wand der Ringdüse mit einer sehr geringen Geschwindigkeit berührt. Außerdem wird die Substanz an der Stelle, an der er auf die Wand des Trichters auftrifft, nicht befeuchtet. Deswegen besteht die Gefahr, daß die Ringdüse verstopft. Diese Gefahr wird dadurch erhöht, daß sich der Querschnitt des Trichters in Richtung seiner Biegung verringert. Eine Nachbehandlung der Suspension erfolgt nicht.

Der Erfindung liegt die Aufgabe zugrunde, eine konstruktiv einfache Vorrichtung zu finden, mit der sich graphithaltige Festschmierstoffe und eine Trägerflüssigkeit zu einer homogenen Festschmierstoffsuspension vermischen lassen.

Diese Aufgabe wird ausgehend von dem gattungsgemäßen Stand der Technik durch die Verwendung einer Vorrichtung gelöst, wie sie in Patentanspruch 1 beschrieben ist. Vorteilhafterweise werden die in den Patentansprüche 2 bis 4 aufgeführten Vorrichtungen verwendet .

Die durch den Einlaßspalt eingeführte Trägerflüssigkeit läuft an der Innenwand der Ringdüse entlang. Da die Ringdüse eine zu der Dispergiereinheit hin gebogene Form hat, trifft der zentral in die Ringdüse eingeführte graphithaltige Festschmierstoff zunächst im Bereich der Biegung auf die Innenwand der Ringdüse auf, bevor er in die Dispergiereinheit eingeführt wird. Der Festschmierstoff wird daher vor seinem Eintritt in die Dipsergiereinheit in der Trägerflüssigkeit aufgenommen und benetzt. Diese Benetzung des Festschmierstoffs mit der Trägerflüssigkeit ist wichtig, da hierdurch in der Dispergiereinheit hohe Scherkräfte auf die zu dispergierenden Komponenten einwirken.

Durch den die Dispergiereinheit nachgeschalteten Intensivmischer kann die Stabilität der Dispersion über einen längeren Zeitraum garantiert werden.

Als Festschmierstoff werden solche eingesetzt, die zu einem wesentlichen Anteil Graphit enthalten. Solche Festschmierstoffe sind z.B. aus der CH-PS 596 294 und der CH-PS 609 728 bekannt.

Als Trägerflüssigkeit wird zweckmäßig Wasser eingesetzt, dem gegebenenfalls geeignete Zusätze, wie z.B. Netzmittel, zugesetzt werden.

Die mit der erfindungsgemäßen Vorrichtung nach dem erfindungsgemäßen Verfahren hergestellten Schmierstoffsuspensionen werden hauptsächlich bei der spanlosen Warmumformung von Metallen (hot metal forming) zum Schmieren der zwischen 50 bis 300°C heißen Werkzeuge, wie z.B. Dorne, Dornstangen, Walzen und/oder 800 bis 1200°C heißen Werkstücke, wie z.B. Rohre, Luppen, Bleche, eingesetzt.

Ein Ausführungsbeispiel der Erfindung wird nachstehend anhand von Zeichnungen näher erläutert. Es zeigt
- Fig. 1: schematisch eine Suspendiereinheit, und
- Fig. 2: schematisch eine Ringdüse.

Die in Fig. 1 gezeigte Suspendiereinheit, weist eine Festschmierstoffvorlage 1, eine Fördereinrichtung 2, eine Ringdüse 3, eine Dispergiereinheit 4, einen Intensivmischer 6 und ein Rührwerk 7 auf.

Die erfindungsgemäße Vorrichtung zum Suspendieren von graphithaltigen Festschmierstoffen besteht im wesentlichen aus der Ringdüse 3 und der nachgeschalteten Dispergiereinheit 4. Die Ringdüse 3 ist zylindrisch in Form eines gegen die Dispergiereinheit 4 gebogenen Rohres ausgebildet.

Am oberen Teil der Ringdüse 3 ist ein Einlaß 8 für den Festschmierstoff sowie ein Einlaßspalt 9 für die Trägerflüssigkeit angeordnet. Der Einlaß 8 für den Festschmierstoff ist über dem Einlaßspalt 9 für die Trägerflüssigkeit angebracht.

Die Mündung des Einlasses 8 für den Festschmierstoff ist in der Rohrmitte zentriert, damit der Festschmierstoff zunächst ohne Berührung der Wände der Ringdüse 3 eingetragen werden kann.

Der Einlaßspalt für die Trägerflüssigkeit 9 ist verstellbar vorgesehen. Die Menge und die Filmdicke des an den Wänden der Ringdüse 3 entlang fließenden Trägerflüssigkeitfilms kann somit beeinflußt werden.

Der Einlaß für den Festschmierstoff 8 wird über eine geeignete Fördereinrichtung 2, z.B. einer Förderschnecke, aus einem Vorratsbehälter 1 gespeist.

Als Dispergiereinrichtung 4 sind handelsübliche Einrichtungen, die eine hohe Scherkraft auf die Feststoffsuspension auszuüben in der Lage sind, einsetzbar.

Unmittelbar nach der Dispergiereinheit 4 ist ein Intensivmischer 6 nachgeschaltet, der einen weiteren Beitrag zur Stabilisierung der Suspension leistet. Zwischen Dispergiereinheit 4 und Intensivmischer 6 kann zusätzlich eine Fördereinrichtung 5, z.B. Pumpe, eingebaut werden. Mit dieser Pumpe 5 wird die Verweilzeit der Suspension im Intensivmischer 6 eingestellt. Geeignete Vertreter von Intensivmischern sind z.B. Mischer mit gleich- oder gegenläufigen Rührflügelwellen, Rührwerkkugelmühlen, Leitstrahlmischer oder Schneckenmischer.

Dem Intensivmischer 6 ist ein weiteres Rührwerk 7 nachgeschaltet. Dieses ist mit einer Füllstandsregelung versehen, die in der Lage ist, bei entsprechendem Füllstand die Anlage ein- bzw. auszuschalten.

Zur Bildung der Suspension wird der Festschmierstoff über die Fördereinrichtung 2 über den Einlaß 8 für den Festschmierstoff zentral in den oberen Teil der Ringdüse 3 geführt, fällt herunter und wird vom Trägerflüssigkeitsfilm, der durch den Einlaßspalt 9 für die Trägerflüssigkeit gebildet wird, aufgenommen und dann der Dispergiereinheit 4 zugeführt.

## Patentansprüche

1. Verwendung einer Vorrichtung
- mit einer zylindrischen Ringdüse (3), in deren oberen Teil ein Einlaßspalt (9) vorgesehen ist, über dem ein Einlaß (8) bezüglich des Querschnitts der Ringdüse (3) konzentrisch angeordnet ist, und
- mit einer der Ringdüse (3) nachgeordneten Dispergiereinheit (4), an die ein Intensivmischer (6) anschließt, wobei die Ringdüse (3) eine zur Dispergiereinheit (4) hin gebogene Form hat,
zum Suspendieren von graphithaltigen Festschmierstoffen in einer Trägerflüssigkeit, wobei der Einlaßspalt (9) zur Einführung der Trägerflüssigkeit und der Einlaß (8) zur Einführung des Festschmierstoffs dient.

2. Verwendung nach Anspruch 1, wobei der Einlaßspalt (9) verstellbar ausgebildet ist.

3. Verwendung nach Anspruch 1 oder 2, wobei der Einlaß (8) über eine Fördereinrichtung (2) aus einem Vorratsbehälter (1) gespeist wird.

4. Verwendung nach einem der vorhergehenden Ansprüche, wobei dem Intensivmischer (6) ein Rührwerk (7) nachgeordnet ist.

## Claims

1. Use of a device
- with a cylindrical annular nozzle (3), in whose upper part an inlet gap (9) is provided, above which an inlet (8) is arranged concentrically with respect to the cross-section of the annular nozzle (3), and
- with a dispersing unit (4) arranged downstream of the annular nozzle (3), to which unit an intensive mixer (6) is connected, the annular nozzle (3) having a shape which is curved in the direction of the dispersing unit (4),
for suspending solid lubricants containing graphite in a carrier fluid, the inlet gap (9) serving to introduce the carrier fluid and the inlet (8) serving to introduce the solid lubricant.

2. Use according to Claim 1, the inlet gap (9) being designed to be adjustable.

3. Use according to Claim 1 or 2, the inlet (8) being supplied from a storage container (1) via a conveyor device (2).

4. Use according to one of the preceding Claims, an agitator (7) being arranged downstream of the intensive mixer (6).

## Revendications

1. Emploi d'un dispositif
- comportant une tuyère annulaire (3) cylindrique qui est pourvue, dans sa partie supérieure, d'une fente d'admission (9) au-dessus de laquelle une entrée (8) est située, de manière concentrique par rapport à la section de la tuyère annulaire (3), et
- comportant une unité de dispersion (4) située après la tuyère annulaire (3) et à laquelle est relié un mélangeur intensif (6), la tuyère annulaire (3) ayant une forme courbée en direction de l'unité de dispersion (4), ce dispositif étant adapté pour suspendre des lubrifiants solides contenant du graphite dans un liquide porteur, la fente d'admission (9) servant à l'introduction du liquide porteur et l'entrée (8) servant à l'introduction du lubrifiant solide.

2. Emploi selon la revendication 1, la fente d'admission (9) étant conçue de manière à pouvoir être ajustée.

3. Emploi selon l'une des revendications 1 ou 2, l'entrée (8) étant alimentée, depuis un réservoir (1), au moyen d'un dispositif convoyeur (2).

4. Emploi selon l'une des revendications précédentes, un agitateur (7) étant situé après le mélangeur intensif (6).
